# FASCICULE DE BREVET EUROPEEN

(11) **EP 2 813 707 B1**
(45) Date de publication et mention de la délivrance du brevet: **13.07.2016**
(21) Numéro de dépôt: 14168689.9
(22) Date de dépôt: 16.05.2014
(51) Int. Cl.: F04D 7/04, F04D 15/00, F04D 29/62

(54) **Pompe dilacératrice à moyens de réglage**
Zerkleinerungspumpe mit Reguliermitteln
Cutter pump with adjusting means

(30) Priorité: 10.06.2013 FR 1301319
(43) Date de publication de la demande: 17.12.2014
(73) Titulaire: KSB S.A.S, 92635 Gennevilliers (FR)
(72) Inventeur: Caigny, Michel, 59139 Watttignies (FR)
(74) Mandataire: Eidelsberg, Victor Albert

(56) Documents cités:
- EP-A1- 1 098 042
- WO-A1-2006/058605
- DE-U1-202013 100 179
- FR-A- 1 511 657
- JP-A- 2009 079 554

## Description

La présente invention concerne les pompes dilacératrices. Une pompe dilacératrice peut fractionner des fibres contenues en suspension dans des eaux usées.

Par le WO 2006/05865, on connaît déjà une pompe dilacératrice, qui comprend un arbre entraîné en rotation par un moteur et un impulseur solidaire en rotation de l'arbre dans un corps de pompe définissant une zone d'aspiration. Du fluide véhiculé va par un passage de la zone d'aspiration à une tubulure de refoulement en passant entre un couteau tournant solidaire de l'arbre et une bague sécatrice fixée à une plaque de fermeture du corps. La distance ou jeu de dilacération, décomptée suivant la direction de l'arbre, entre le couteau et la bague est réglable.

L'invention vise une pompe dilacératrice dont le réglage du jeu de dilacération est simple à effectuer, sans notamment nécessiter un nouvel usinage des surfaces, autres que l'affûtage des éléments proprement dilacérateurs.

La pompe dilacératrice suivant l'invention est définie à la revendication 1.

Le couteau et la bague sont en métal et les moyens de dilacération y sont usinés en étant donc d'un seul tenant avec eux respectivement.

Lorsque les moyens de dilacération de la bague et du couteau sont émoussés, on les affûte et on règle à nouveau la bonne distance entre la bague et le couteau par les moyens de réglage du jeu de dilacération, la distance étant simple à régler, parce que le réglage s'effectue parallèlement à l'axe.

Suivant un mode de réalisation très préféré, les moyens de réglage du jeu de dilacération comprennent trois vis, notamment à 120°, parallèles à l'axe, traversant la plaque et repoussant la bague en direction de l'impulseur. Ces vis-poussoirs, seulement au nombre de trois, que l'on doit distinguer des vis de fixation de la bague au corps qui traversent le corps et rentrent dans la bague, sont très facilement accessibles et, seulement au nombre de trois, donnent un réglage très facile et très simple à effectuer.

Mais les moyens de réglage du jeu de dilacération peuvent comprendre aussi ou en plus une rondelle entre le corps et la bague, rondelle que l'on ajoute lorsque, après l'affûtage, il convient de régler à la bonne valeur la distance entre le couteau et la bague.

Les moyens de réglage du jeu de dilacération peuvent comprendre aussi une rondelle disposée entre l'impulseur et le couteau en étant en contact avec eux. De préférence, il est prévu à la fois les moyens de réglage comprenant au moins les trois vis-poussoirs parallèles à l'axe et la rondelle disposée entre l'impulseur et le couteau en étant en contact avec eux.

Les moyens de dilacération de la bague comprennent, de préférence sur l'une de ses faces frontales, des créneaux à arêtes vives coupantes radiales, tandis que le couteau peut être un disque, dont la surface dilacératrice comprend des aubes à arêtes vives coupantes d'intrados et/ou d'extrados.

Suivant l'invention, il y a, entre le corps et la plaque, des moyens de réglage du jeu hydraulique. Le jeu hydraulique est la distance suivant l'axe de la pompe entre l'impulseur et la plaque de fermeture du corps de pompe. Le réglage du jeu de dilacération n'affecte pas le jeu hydraulique. Après un affûtage, on règle d'abord le jeu hydraulique, puis celui-ci étant conservé, on peut régler le jeu de dilacération, ce qui rend possible le réglage de ces deux jeux. Les moyens de réglage du jeu de dilacération et ceux du jeu hydrauliques ne s'affectent pas l'un l'autre.

Aux dessins annexés, donnés uniquement à titre d'exemple :
- la figure 1: est une vue en coupe par un plan passant par l'axe de la pompe dilacératrice suivant l'invention ;
- la figure 2: est une vue de dessous correspondant à la figure 1 ;
- la figure 3: est une vue en perspective de la bague ; et
- la figure 4: est une vue de dessus du couteau.

La pompe représentée à la figure 1 comprend un arbre 1 entraîné en rotation par un moteur, non représenté, et un impulseur 2 solidaire en rotation de l'arbre 1 dans un corps 20 fermé par une plaque 3 de fermeture définissant une zone 4 d'aspiration. Du fluide véhiculé, allant de la zone 4 d'aspiration à une tubulure 5 de refoulement, passe entre un couteau 6 solidaire de l'arbre 1 en rotation et une bague 7 sécatrice fixée à la plaque 3. La plaque 3 de fermeture peut être réglée axialement par des vis 21 de réglage, de manière à régler le jeu hydraulique entre l'impulseur et la plaque 3.

Le couteau 6 métallique est un disque 8 ayant quatre aubes 9 (figure 4) réparties uniformément, qui ont été usinées sur la face inférieure. Chaque aube 9 a deux arêtes 10 opposées d'intrados et d'extrados, qui sont vives. Le couteau 6 est fixé à l'arbre 1 avec interposition d'une rondelle 19 amovible.

La bague 7 métallique est représentée à la figure 3. C'est un anneau 11 muni sur la face supérieure de créneaux 12 à arêtes 13 vives radiales.

On a représenté en tirets à la figure 1 une rondelle 14, qui peut venir en supplément ou remplacer trois vis 15 poussoirs disposées à 120° l'une de l'autre (figure 2), qui repoussent la bague 7 vers l'impulseur 2, de manière à régler la distance entre la surface 16 dilacératrice de la bague 7 et la surface 17 dilacératrice du couteau 6. On voit, en outre, à la figure 2 trois vis 18 de fixation de la bague 7 à la plaque 3 de fermeture.

Le couteau 6 et la bague 7 de la pompe dilacératrice représentée à la figure 1 ont été déjà réaffûtés. Une rondelle 19 a ainsi été rajoutée entre le couteau 6 et l'impulseur 2, après le réaffûtage, pour compenser l'usinage de réaffûtage des surfaces 16 et 17 dilacératrices. Les vis 15 ont été revissées pour remettre la bague 7 à bonne distance du couteau 6, tandis que, s'il n'y avait pas une rondelle 14, elle a été ajoutée. Le jeu de dilacération entre le couteau 6 et la bague 7 ne modifie pas le jeu hydraulique entre la plaque 3 et l'impulseur 2. Comme la plaque 3 et la bague 7 ont chacune leur propre vis de réglage, le réglage du jeu de dilacération ne porte pas atteinte au jeu hydraulique, alors que, dans les pompes antérieures, le réaffûtage, allant de paire avec le réglage du jeu de dilacération, portait irrémédiablement atteinte au jeu hydraulique.

## Revendications

1. Pompe dilacératrice, comprenant :
- un arbre (1) entraîné en rotation autour d'un axe par un moteur,
- un impulseur (2) solidaire en rotation de l'arbre (1) dans un corps (20) fermé par une plaque (3) de fermeture définissant une zone (4) d'aspiration, un passage pour du fluide allant de la zone (4) d'aspiration à une tubulure (5) de refoulement en passant entre un couteau (6) tournant solidaire de l'arbre (1) et une bague (7) sécatrice fixée à une plaque (3) de fermeture du corps (20),
- le couteau (6) et la bague (7) sont en regard par des surfaces qui sont munies de moyens de dilacération et qui sont perpendiculaires à l'axe,
- la distance ou jeu de dilacération, décomptée suivant l'axe, entre le couteau (6) et la bague (7) sécatrice étant réglable par des moyens de réglage du jeu de dilacération,
**caractérisée par** des moyens (21) de réglage du jeu hydraulique ou distance suivant l'axe entre l'impulseur (2) et la plaque (3) indépendants des moyens (15) de réglage du jeu de dilacération.

2. Pompe dilacératrice suivant la revendication 1, **caractérisée en ce que** les moyens de réglage du jeu de dilacération comprennent trois vis (15) accessibles, parallèles à l'axe, traversant la plaque (3) et repoussant la bague (7) en direction de l'impulseur (2).

3. Pompe dilacératrice suivant la revendication 1, **caractérisée en ce que** les moyens de réglage du jeu de dilacération comprennent une rondelle (19) disposée entre l'impulseur (2) et le couteau (6) en étant en contact avec eux.

4. Pompe dilacératrice suivant la revendication 1, 2 ou 3, **caractérisée en ce que** les moyens de réglage du jeu hydraulique sont disposés entre le corps (20) et la plaque (3).

5. Pompe dilacératrice suivant l'une quelconque des revendications 1 à 4, **caractérisée en ce que** les moyens de réglage du jeu hydraulique comprennent des vis.

6. Pompe dilacératrice suivant l'une des revendications 1 à 5, **caractérisée en ce que** les moyens de dilacération de la bague (7) comprennent des créneaux (12) à arêtes vives radiales.

7. Pompe dilacératrice suivant l'une des revendications 1 à 6, **caractérisée en ce que** le couteau (6) est un disque, dont les moyens de dilacération comprennent des aubes (9) à arêtes vives coupantes.

8. Pompe dilacératrice suivant l'une des revendications 1 à 7, **caractérisée en ce que** les moyens de réglage du jeu de dilacération comprennent une rondelle (14) entre la plaque (3) et la bague (7).

## Patentansprüche

1. Zerkleinerungspumpe, umfassend:
- eine Welle (1), die durch einen Motor um eine Achse drehangetrieben wird,
- ein Laufrad (2), das mit der Welle (1) in einem Gehäuse (20), welches durch eine einen Saugbereich (4) definierende Verschlussplatte (3) verschlossen ist, drehfest ist, wobei ein Durchgang für Fluid von dem Saugbereich (4), zwischen einem mit der Welle (1) fest verbundenen umlaufenden Messer (6) und einem an einer Platte (3) zum Verschließen des Gehäuses (20) befestigten Schneidring (7) hindurch, zu einem Druckrohrstutzen (5) verläuft,
- wobei das Messer (6) und der Ring (7) mit Flächen, die mit Zerkleinerungsmitteln ausgestattet sind und die zu der Achse senkrecht verlaufen, gegenüberliegen,
- wobei der Zerkleinerungsabstand oder -spiel, entlang der Achse gerechnet, zwischen dem Messer (6) und dem Schneidring (7) durch Mittel zur Einstellung des Zerkleinerungsspiels einstellbar ist, **gekennzeichnet durch** Mittel (21) zur Einstellung des hydraulischen Spiels oder Abstands entlang der Achse zwischen dem Laufrad (2) und der Platte (3), die von den Mitteln (15) zur Einstellung des Zerkleinerungsspiels unabhängig sind.

2. Zerkleinerungspumpe nach Anspruch 1, **dadurch gekennzeichnet, dass** die Mittel zur Einstellung des Zerkleinerungsspiels drei parallel zur Achse verlaufende, zugängliche Schrauben (15) umfassen, die die Platte (3) durchgreifen und den Ring (7) in Richtung des Laufrades (2) zurück drücken.

3. Zerkleinerungspumpe nach Anspruch 1, **dadurch gekennzeichnet, dass** die Mittel zur Einstellung des Zerkleinerungsspiels eine Scheibe (19), welche zwischen dem Laufrad (2) und dem Messer (6) angeordnet und dabei mit ihnen in Kontakt ist, umfassen.

4. Zerkleinerungspumpe nach Anspruch 1, 2 oder 3, **dadurch gekennzeichnet, dass** die Mittel zur Einstellung des hydraulischen Spiels zwischen dem Gehäuse (20) und der Platte (3) angeordnet sind.

5. Zerkleinerungspumpe nach einem der Ansprüche 1 bis 4, **dadurch gekennzeichnet, dass** die Mittel zur Einstellung des hydraulischen Spiels Schrauben umfassen.

6. Zerkleinerungspumpe nach einem der Ansprüche 1 bis 5, **dadurch gekennzeichnet, dass** die Zerkleinerungsmittel des Rings (7) Zinnen (12) mit radialen scharfen Kanten umfassen.

7. Zerkleinerungspumpe nach einem der Ansprüche 1 bis 6, **dadurch gekennzeichnet, dass** das Messer (6) eine Scheibe ist, deren Zerkleinerungsmittel Schaufeln (9) mit scharfen Schneidkanten umfassen.

8. Zerkleinerungspumpe nach einem der Ansprüche 1 bis 7, **dadurch gekennzeichnet, dass** die Mittel zur Einstellung des Zerkleinerungsspiels eine Scheibe (14) zwischen der Platte (3) und dem Ring (7) umfassen.

## Claims

1. Cutter pump, comprising:
- a shaft (1) driven in rotation around an axis by a motor,
- an impeller (2) connected in rotation of the shaft (1) in a body (20) closed by a closing plate (3) defining a suction zone (4), a passage for fluid passing from the suction zone (4) to a backflow pipe (5) passing between a turning blade (6) joined to the shaft (1) and a cutting ring (7) fixed to a plate (3) for closing the body (20),
- the blade (6) and the ring (7) are opposite one another by surfaces which are provided with cutting means and which are perpendicular to the axis,
- the cutting distance or play, counted according to the axis, between the cutter blade (6) and the ring (7) being controlled by means for controlling the cutting play,
**characterised by** means (21) for controlling the hydraulic play or distance according to the axis between the impeller (2) and plate (3) independent from the means (15) for controlling the cutting play.

2. Cutter pump according to claim 1, **characterised in that** the means for controlling the cutting play comprise three accessible screws (15), parallel to the axis, traversing the plate (3) and repelling the ring (7) in the direction of the impeller (2).

3. Cutter pump according to claim 1, **characterised in that** the means for controlling the cutting play comprise a washer (19) arranged between the impeller (2) and the blade (6) being in contact with the latter.

4. Cutter pump according to claim 1, 2 or 3, **characterised in that** the means for controlling the hydraulic play are arranged between the body (20) and the plate (3).

5. Cutter pump according to any one of claims 1 to 4, **characterised in that** the means for controlling the hydraulic play comprise screws.

6. Cutter pump according to any one of claims 1 to 5, **characterised in that** the means for cutting the ring (7) comprise slots (12) with sharp radial edges.

7. Cutter pump according to any one of claims 1 to 6, **characterised in that** the blade (6) is a disc, the cutting means of which comprise blades (9) with cutting sharp edges.

8. Cutter pump according to any one of claims 1 to 7, **characterised in that** the means for controlling the cutting play comprise a washer (14) between the plate (3) and the ring (7).
